# EUROPÄISCHE PATENTSCHRIFT

(11) **EP 1 897 524 B1**
(45) Veröffentlichungstag und Bekanntmachung des Hinweises auf die Patenterteilung: **21.03.2012**
(21) Anmeldenummer: 06018516.2
(22) Anmeldetag: 05.09.2006
(51) Int. Cl.: A61J 3/00

(54) **Verfahren und Vorrichtung zum Potenzieren von Flüssigkeiten**
Process and device for potentising liquids
Méthode et appareil pour la dynamisation de liquides

(43) Veröffentlichungstag der Anmeldung: 12.03.2008
(73) Patentinhaber: Spagyros AG, 3073 Gümligen (CH)
(72) Erfinder: Ryffel-Hausch, Jacqueline, 3112 Allmendingen (CH); Bürki, Denise, 3123 Belp (CH)
(74) Vertreter: AMMANN PATENTANWÄLTE AG BERN

(56) Entgegenhaltungen:
- EP-A1- 0 366 992
- WO-A-2004/010919
- FR-A1- 2 435 283

## Beschreibung

Die Erfindung betrifft ein Verfahren zum Potenzieren von Flüssigkeiten gemäß dem Anspruch 1 bei dem ein erstes Volumen einer zu verdünnenden Flüssigkeit in ein Potenziergefäss gegeben wird, ein zweites Volumen einer Verdünnerflüssigkeit in das Potenziergefäss eingespritzt wird und danach ein Teil der gebildeten Mischung aus dem Potenziergefäss entfernt wird, derart, dass ein erstes Volumen der Mischung im Potenziergefäss zurückbleibt, wobei das Potenziergefäss während des gesamten Verfahrens unbeweglich gehalten wird.

Unter Potenzieren ist im vorliegenden Zusammenhang eine Methode zur Herstellung von Arzneimitteln in der Homöopathie zu verstehen. Dabei werden homöopathische Grundsubstanzen schrittweise verdünnt. Die Verdünnung erfolgt üblicherweise im Verhältnis 1:10 (D-Potenz), 1:100 (C-Potenz) oder 1:50'000 (Q/LM-Potenz) je Potenzierungsschritt. Die Herstellung durch Handverschüttelung nach der Mehrglasmethode nach Hahnemann beansprucht einen Zeitaufwand von 2 Tagen bei einer C 200; dementsprechend von 10 Tagen bei einer C 1000. Daher wurden schon vor langer Zeit Maschinen vorgeschlagen, welche diese Arbeit automatisch erledigen.

Von Bernhard Fincke und Michael Swan bereits Mitte des neunzehnten Jahrhunderts vorgeschlagene Maschinen arbeiten kontinuierlich und interessieren hier nicht weiter.

Maschinen von Ellis M. Santee und Stephen P. Burdick haben diskontinuierliche Potenzen auf dem Gravitationsprinzip basierend hergestellt.

Ein weiterer Pionier im Bau von solchen Potenziermaschinen war der schottische Arzt Thomas Skinner (1825 - 1906). Durch Versuche kam er zur Ansicht, dass die Verdünnung wichtiger als die Verschüttelung sei. Seine erste Maschine erbaute er 1876. Mit einem modernisierten Nachbau seiner ursprünglichen Maschine wurden in Amerika bis in die Neunziger Jahre homöopathische Arzneien produziert. Die Maschine stellte so genannte diskontinuierliche (bzw. interrupted) Fluxionspotenzen her. Diskontinuierlich (bzw. interrupted;), weil die einzelnen Potenzierschritte - also Verdünnen/Verschütteln-Zyklen - genau dem entsprechen, was man bei einer analogen Herstellung von Hand erhalten würde, im Gegensatz zu den sog. kontinuierlichen Potenzen, wo diese Grenzen verschwimmen. Fluxionspotenzen, weil der Verdünnungs- und Verschüttelungsvorgang zusammengenommen und durch eine Einspritzmethode realisiert wird. Das Funktionsprinzip ist wie folgt. In einem Behälter, in welchem sich eine bestimmte Restmenge der Flüssigkeit vorangehender Potenz befindet, wird mittels der zügigen Einspritzung von 99-mal dieser Restmenge Verdünnerflüssigkeit (Wasser) ein Wirbel erzeugt, welcher für eine ausreichende Durchmischung sorgt. Der Behälter wird nun durch Kippen soweit geleert, dass wiederum nur die bestimmte Restmenge Flüssigkeit darin verbleibt. Die überschüssige Flüssigkeit fliesst ab. Der Behälter kehrt in ihre Ausgangsposition zurück, und der nächste Potenzierschritt folgt.

Das Patent US4911897 beschreibt eine automatische Vorrichtung zur Verdünnung, Auflockerung und Bewegung von homöopathischen Arzneimitteln. Das Funktionsprinzip dieser Vorrichtung ist ähnlich wie bei der Skinner-Maschine, die Vorrichtung weist eine Zubereitungsphiole auf, die zum Entleeren gekippt wird.

In der Offenlegungsschrift DE3409341 ist eine Vorrichtung zum verdünnen von Muttertinkturen (Urtinkturen) nach der Korsakoff-Methode beschrieben. Die Vorrichtung weist eine Dosiereinrichtung zur Zuführung von destilliertem Wasser zu einem Potenziergefäss, eine Vakuumvornchtung zur Entleerung des Potenziergefässes und eine Rütteleinrichtung zur Behandlung der Mischung auf.

Die bekannten Maschinen weisen den gemeinsamen Nachteil auf, dass sie mit einer Kippvorrichtung oder einer Rütteleinrichtung ausgestattet sind, was den Aufwand und die Kosten für die Herstellung und den Unterhalt solcher Maschinen erhöht und zudem deren Lebensdauer negativ beeinträchtigt, weil diese beweglichen Teile einem Verschleiss unterworfen sind.

Bei bekannten Maschinen, bei denen die Einglasmethode nach Korsakoff zur Anwendung kommt, dient der im Potenziergefäss haftende Flüssigkeitsrest (Vorpotenz) als Ausgangsstufe für den nächsten Schritt. Dieser Rest ist natürlich mengenmässig nicht exakt definiert, so dass bei diesen Maschinen ein nicht sehr exakt nachvollziehbares Verdünnen resultiert. Eine nicht exakte Verdünnung verunmöglicht eine exakte Reproduzierbarkeit und somit ist eine konstant hohe Qualität des Produktes nicht gesichert. Darüber hinaus ist bei diesen bekannten Maschinen die adäquate Reinigung der produkteberührenden Teile in keiner Weise gesichert.

Unter adäquater Reinigung ist im Sinne von Hahnemann das Waschen und Auskochen aller Teile zu verstehen, die mit dem in der Maschine verarbeiteten Produkt in Berührung kommen.

Das Dokument WO2004/010919A1 beschreibt eine Vorrichtung zum Herstellen isopathischer Mittel. Die Vorrichtung besteht aus einem Trichter, von dem aus ein Verbindungsrohr in eine in einem Gefäss ausgebildete Wirbelkammer führt. Im oberen Bereich der Wirbelkammer ist ein Abflussrohr angeordnet. Im Dokument ist angegeben, dass diese Vorrichtung für den Heimgebrauch zum Verdünnen von Speichel konzipiert ist. Als Verdünnungsmittel ist Wasser angegeben, das pro Verdünnungsvorgang in einer Menge zwischen einem und fünfzig Litern zuzugeben ist.

Ausgehend von diesem Stand der Technik liegt der Erfindung die Aufgabe zu Grunde, ein Verfahren zum Potenzieren von Flüssigkeit dahingehend weiter zu entwickeln, dass das Produkt jederzeit reproduzierbar, von konstant hochwertiger Qualität und zu erschwinglichem Preis herstellbar ist. Des Weitern soll das Verfahren zeitsparend sein.

Diese Aufgaben werden erfindungsgemäss dadurch gelöst, dass die Schritte des Zuführens von Verdünnerflüssigkeit und des Entfernens der Mischung so oft wiederholt werden, bis die im Potenziergefäss zurückbleibende Mischung die gewünschte Verdünnung aufweist und dass zwischen dem Einspritzen der Verdünnerflüssigkeit und dem Entfernen des Teils der Mischung eine Pause eingehalten wird.

Diese erfindungsgemässe Lösung hat den Vorteil, dass zur Herstellung insbesondere so genannter Hochpotenzen wesentlich weniger Zeitaufwand erforderlich ist als bei den bekannten manuellen und maschinellen Methoden, was wiederum zu einem kostengünstigeren Produkt führt. Ein weiterer Vorteil dieser Erfindung ist die Reproduzierbarkeit, welche durch die Erfüllung der gesetzlichen Anforderungen erreicht wird (Validierung des Herstellungsprozesses). Somit entsteht eine konstant hochwertige Qualität der hergestellten Produkte.

Nach einer Ausführungsart des Verfahrens erfolgt das Einspritzen in Form eines auf die Oberfläche der im Potenziergefäss zurückbleibenden Mischung gerichteten Strahls. Dadurch wird einen vollständige Vermischung der Flüssigkeiten begünstigt.

Gemäss einer weiteren Ausführungsart des Verfahrens erfolgt das Entfernen des Teils der Mischung durch eine Druckdifferenz zwischen dem Innenraum des Potenziergefässes und einer Abflussleitung für den Teil der Mischung. Durch einen auf den Flüssigkeitsspiegel wirkenden Überdruck und/oder einen im Abfluss wirksamen Unterdruck kann das Abführen der Flüssigkeit wesentlich beschleunigt und somit der Produktionszyklus verkürzt werden.

Ein anderer Aspekt der Erfindung betrifft eine Vorrichtung zum Potenzieren von Flüssigkeiten gemäß dem Anspruch 4, mit einem Potenziergefäss, einer Einspritzvornchtung für eine Verdünnerflüssigkeit und einem Abfluss für eine im Potenziergefäss gebildete Mischung, wobei das Potenziergefäss so ausgebildet und/oder der Abfluss so angeordnet ist, dass bei unbeweglich gehaltenem Potenziergefäss nur ein Teil der im Potenziergefäss gebildeten Mischung durch den Abfluss entfernt werden kann und eine Restmenge der Mischung im Potenziergefäss verbleibt.

Diese Erfindung hat zur Aufgabe, eine Vorrichtung vorzuschlagen, die einfach aufgebaut und kostengünstig herzustellen ist, die zuverlässig arbeitet und mit der insbesondere stufenweise eine starke Verdünnung erzielbar ist, wobei im Betrieb eine gute Durchmischung der zu verdünnenden Flüssigkeit mit der Verdünnungsflüssigkeit erfolgt.

Zur Lösung dieser Aufgabe ist die erfindungsgemässe Vorrichtung dadurch gekennzeichnet, dass der Abfluss im Bereich der im Betrieb tiefsten Stelle des Potenziergefässes angeordnet ist und dass die Einspritzvorrichtung bis in den Bereich der im Betrieb tiefsten Stelle des Potenziergefässes ragt.

Diese Vorrichtung bietet gegenüber den aus dem Stand der Technik bekannten Maschinen den Vorteil, dass auf Grund einer exakt reproduzierbaren Restmenge und einer guten Durchmischung der Flüssigkeiten die mit ihr hergestellten Produkte einem hohen Qualitätsstandard entsprechen. Dank der Einfachheit der Vorrichtung ist diese selbst, aber insbesondere auch die mit ihr potenzierten Produkte kostengünstig herstellbar. Zudem kann die Vorrichtung einfach in all ihre produkteberührendenen Teile zerlegt werden, damit eine Reinigung im Autoklaven, bez. der Ersatz der Einzelteile erfolgen kann.

Eine Ausführungsart der Vorrichtung sieht vor, dass sich der Abfluss im Potenziergefäss an der im Betrieb tiefsten Stelle befindet und dieser Stelle benachbart im Potenziergefäss eine Mulde ausgebildet ist, in der sich die Restmenge des Gemisches sammelt. Ein solches Potenziergefäss ist relativ einfach herstellbar und bietet eine hervorragende Genauigkeit und Reproduzierbarkeit der Restmenge.

Nach einer weiteren Ausführungsart der Vorrichtung hat das Potenziergefäss in etwa die Form einer Birne und weist im oberen, schmalen Bereich einen Hals mit einer die Einspritzvorrichtung aufnehmenden Öffnung und im unteren, breiten Bereich den Abfluss und die Mulde auf. Eine solche Gestaltung bietet Gewähr für eine gründliche Verwirbelung der Flüssigkeiten während des Einspritzvorgangs und nach dem Einspritzen ein rasches und vollständiges Abfliessen des Gemisches von den Gefässwänden. Somit ermöglicht eine solche Vorrichtung nicht nur eine sehr gute Durchmischung und hohe Reproduzierbarkeit, sondern auch verhältnismässig kurze Mischzyklen.

Nach einer weiteren Ausführungsart der Vorrichtung ist der Abfluss als ein den Boden des Potenziergefässes durchdringendes Rohr ausgebildet, das auf der Innenseite des Potenziergefässes über die Innenwand vorsteht, so dass ein die Restmenge aufnehmender Raum gebildet ist. Ein solches Potenziergefäss ist ebenfalls relativ einfach herstellbar und bietet eine hervorragende Genauigkeit und Reproduzierbarkeit der Restmenge. Zudem ist durch eine Verschiebung des Rohres oder eine Bearbeitung des in das Potenziergefäss ragenden Endes des Rohres das Volumen der Restmenge einstellbar.

In einer anderen Ausführungsart ist der Abfluss als ein im Potenziergefäss im Wesentlichen nach unten gerichtetes Saugrohr ausgebildet, dessen freies Ende in einem Abstand vom tiefsten Punkt des Potenziergefässes angeordnet ist, so dass unter dem freien Ende des Saugrohrs ein die Restmenge aufnehmender Raum gebildet ist. Diese Ausführungsart erlaubt die Verwendung eines besonders einfach ausgebildeten Potenziergefässes und die Restmenge ist durch einfaches Verschieben des Saugrohres einstellbar.

Schliesslich sieht eine weitere Ausführungsart der Vorrichtung vor, dass die Einspritzvorrichtung als Rohr oder Düse ausgebildet und so angeordnet ist, dass mindestens ein aus der Einspritzvorrichtung austretender Flüssigkeitsstrahl auf die Oberfläche der Restmenge trifft. Dadurch wird einen vollständige Vermischung der Flüssigkeiten begünstigt.

Die Erfindung wird im nachfolgenden anhand der in den Zeichnungen dargestellten Ausführungsbeispiele näher erläutert.

Es zeigen:
- Fig. 1: eine schematische Darstellung des erfindungsgemässen Verfahrens;
- Fig. 2: eine schematische Darstellung eines Potenziergefässes;
- Fig. 3: eine erste Ausführungsart einer erfindungsgemässen Vorrichtung;
- Fig. 4: eine zweite Ausführungsart einer erfindungsgemässen Vorrichtung;
- Fig. 5: eine dritte Ausführungsart einer erfindungsgemässen Vorrichtung;
- Fig. 6: eine vierte Ausführungsart einer erfindungsgemässen Vorrichtung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäss auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäss auf die neue Lage zu übertragen. Weiter können auch Einzelmerkmale oder Merkmalskombinationen aus den gezeigten und beschriebenen unterschiedlichen Ausführungsbeispielen für sich eigenständige, erfinderische oder erfindungsgemässe Lösungen darstellen.

Fig. 1 zeigt ein Prinzipschema des Verfahrens und der Vorrichtung gemäss der Erfindung. Die Bezugszahl 1 bezeichnet ein Potenziergefäss, mit 2 ist eine Einspritzvorrichtung bezeichnet und mit 3 ein Abfluss. Diese und weitere Elemente werden nachstehend noch näher spezifiziert.

Fig. 2 zeigt ein Prinzipschema einer erfindungsgemässen Vorrichtung. Durch die Schrägstellung des die Einspritzvorrichtung symbolisierenden Pfeils 2 wird angedeutet, dass die Positionierung der Einspritzvorrichtung in Bezug auf das Potenziergefäss einen wesentlichen Einfluss auf die vollständige Vermischung der Flüssigkeiten hat. Die Einspritzvorrichtung 2 ist vorzugsweise als Einspritzdüse ausgebildet. Selbstverständlich kann bei bedarf auch mehr als eine Einspritzdüse im Potenziergefäss angeordnet werden.

Fig. 3 zeigt eine erste Ausführungsart der Vorrichtung. Das Potenziergefäss 1 hat hier im Boden eine Mulde 4, in der nach dem Abfliessen der Mischung durch den Abfluss 3 ein genau definiertes Volumen des Gemisches zurückbleibt.

In Fig. 4 ist eine andere Ausführungsart der Vorrichtung dargestellt. Zur Bildung eines genau definierten Volumens von im Potenziergefäss zurückbleibendem Gemisch ist hier der als Rohr 3 ausgebildete Abfluss durch den Boden des Potenziergefässes hindurch geführt und überragt diesen innen um einen geringen Betrag.

Eine weitere Ausführungsart der Vorrichtung ist in Fig. 5 dargestellt. Im Unterschied zu den anderen dargestellten Ausführungsarten hat bei dieser Ausführungsart das Potenziergefäss keine Bodenöffnung zum Abführen des Gemisches. Der Ablass ist hier als Rohr 3 ausgebildet, das von oben in das Potenziergefäss ragt. Zum Abführen eines Teils der im Potenziergefäss gebildeten Mischung kann entweder am Abfluss 3 ein Vakuum angelegt oder im Inneren des Potenziergefässes 1 ein Überdruck erzeugt werden. Im zuletzt genannten Fall muss natürlich die Öffnung 5 des Potenziergefässes verschlossen sein. Zur Erzeugung eines Überdrucks kann durch eine nicht dargestellte Leitung oder durch die Einspritzvorrichtung 2 ein Gas, beispielsweise Luft zugeführt werden. Durch den Abstand des Endes des Rohres 3 vom Boden des Potenziergefässes ist auch bei dieser Ausführungsart ein genaues Volumen von im Potenziergefäss zurückbleibendem Gemisch definiert. Dabei hat diese Ausführungsart den Vorteil, dass dieses Volumen eingestellt werden kann, indem der Abstand des Endes des Rohres 3 vom Boden des Potenziergefässes verändert wird.

Schliesslich zeigt Fig. 6 eine vierte Ausführungsart der Vorrichtung. Im Boden des Potenziergefässes 1 ist auch hier eine Mulde 4 angeordnet, die ein genaues Volumen der zurückbleibenden Mischung definiert. Die birnenförmige Gestaltung dieses Potenziergefässes begünstigt sowohl eine gründliche Verwirbelung der Flüssigkeit während des Einspritzvorganges als auch ein rasches und vollständiges Abfliessen der Mischung nach Beendigung des Einspritzvorganges. Die Einspritzvorrichtung 2 ist exakt auf die Mulde 4 gerichtet, damit der Strahl der Verdünnerflüssigkeit auf die Oberfläche der zu verdünnenden Substanz trifft und diese sich vollständig mit der Verdünnerflüssigkeit vermischt. Vorteilhaft wird auch bei dieser Ausführungsart das Entfernen des Gemisches aus dem Potenziergefäss 1 durch Vakuum oder Überdruck unterstützt, wie dies im Zusammenhang mit Fig. 5 beschrieben wurde.

Eine nicht dargestellte Dosiervorrichtung sorgt für exaktes und reproduzierbares Einhalten des Volumens der durch die Einspritzvorrichtung 2 dem Potenziergefäss 1 zugeführten Verdünnerflüssigkeit. Die eingespritzte Flüssigkeitsmenge pro Potenzierschritt beträgt beispielsweise 1 bis 2 ml, je nach Restmenge im Potenziergefäss.

Insbesondere bei den Ausführungsarten nach den Figuren 3, 4 und 6 ist im Abfluss 3 vorzugsweise ein nicht dargestelltes Ventil eingebaut, das während des Potenziervorgangs geschlossen ist und zum Ablassen beziehungsweise Absaugen des Gemisches geöffnet wird.

Die einzelnen Komponenten der Vorrichtung, insbesondere diejenigen, welche direkt mit dem Ausgangsstoff oder der potenzierten Flüssigkeit in Kontakt kommen, müssen zur Zerstörung der feinstofflichen Information in einen Autoklaven hineinpassen und die dort herrschenden Bedingungen (Überdruck 2.5 bar, 135 °C, mind. 30 Minuten Behandlung) ohne nennenswerte Materialermüdung überstehen. Allfällig davon ausgenommene Einzelteile müssen Anstelle dessen binnen Minuten ausgetauscht werden können.

Im Falle von Wasser als Verdünnerflüssigkeit weist die Vorrichtung vorzugsweise eine Aufbereitungsanlage auf, die mit Leitungswasser gespeist wird. Mit vorgeschalteter Umkehrosmose, Entionisierer und UV-Lampe erreicht man die Aqua purificata Qualität. Sämtliche mit der Flüssigkeit in Kontakt tretenden Materialien müssen dementsprechend korrosionsbeständig gewählt werden.

Eine programmierbare Steuereinrichtung steuert alle in der Vorrichtung ablaufende Verfahrensschritte. Eine numerische Digitalanzeige zeigt den jeweils laufenden Potenzierschritt an. Störungen werden durch eine Signalisation bzw. entsprechende Schnittstelle angezeigt. Zudem kann eine Protokolliereinrichtung vorgesehen sein, so dass der Produktionsprozess und gegebenenfalls auch Betriebsstörungen jederzeit überprüft werden können. Vorzugsweise ist die Steuereinrichtung so ausgestaltet, dass bei Ausfall der Energie- oder Wasserversorgung mindestens der laufende Potenzierschritt vollständig abgeschlossen werden kann.

Bei Wiederherstellung der Energieversorgung startet das System automatisch neu und nimmt an der Stelle des Stromunterbruchs die Arbeit wieder auf. Dieses Verhalten wird auch beim Auftreten eines für die ganze Maschine essentiellen Problems angewandt.

Um Kreuzkontaminationen zu vermeiden, besteht die Vorrichtung vorzugsweise aus einer einzigen Produktionszelle. Unter Kreuzkontamination versteht man das unbeabsichtigte Vermischen von Teilen zweier verschiedener Systeme und die damit verbundenen Verunreinigungen. Kreuzkontamination verschlechtert im besten Fall die Wirksamkeit eines Medikaments; im schlimmsten Fall wird das Medikament durch gefährliche Einflüsse (Bakterien etc.) derart verunreinigt, dass es eine Gefahr darstellt. Bei homöopathischen Hochpotenzen erfolgt durch die Kreuzkontamination eine energetische Vermischung. Dies führt dazu, dass anstelle des gewünschten reinen Einzelmittels ein homöopathischer Komplex entsteht, was unbedingt vermieden werden muss. Homöopathische Medikamente sind aufgrund der geringen involvierten Wirkstoffmengen und der sehr hohen Anzahl von Produktionsschritten besonders anfällig auf Kreuzkontamination. Die Produktionszelle gewährleistet auch, dass von den meisten Umgebungseinflüssen (Aerosole, Gerüche etc.) unbeeinflusst produziert werden kann. Das Einspritzsystem ist vorzugsweise ist so ausgebildet, dass beim Einspritzen der Verdünnerflüssigkeit in das Potenziergefäss eventuelle Spritzer der bereits im Potenziergefäss befindlichen Flüssigkeit nicht zurück ins Einspritzsystem gelangen können. Gleiches gilt auch für die Vorrichtung zum Absaugen der überschüssigen Potenzierflüssigkeit.

Alle elektrischen Komponenten sind vorzugsweise von einem geerdeten Metallgehäuse umgeben, um die empfindlichen Arzneien so wenig Fremdeinwirkungen wie möglich auszusetzen.

Es folgt beispielsweise die Beschreibung des Betriebs der beschriebenen Vorrichtung. Zuerst wird in ein neues oder gereinigtes und in einem Autoklaven behandeltes Potenziergefäss 1 ein erstes Volumen eines Ausgangsstoffes gegeben. Danach wird die Einspritzvorrichtung 2 eingesetzt, die ebenfalls neu oder in der oben beschriebenen Weise behandelt wurde, und auf die Oberfläche des zuvor eingebrachten Ausgangsstoffes gerichtet. Die Einspritzvorrichtung 2 ist mit einer Aufbereitungs- und Dosiereinrichtung für die Verdünnerflüssigkeit, beispielsweise destilliertes Wasser, verbunden. Der Abfluss 3 des Potenziergefässes 1 wird unter Zwischenschaltung eines Ventils mit einer Vakuumeinrichtung verbunden. Nun kann die Vorrichtung in Betrieb genommen werden. Durch die Steuereinrichtung wird ein zweites Volumen, das beispielsweise das Hundertfache des ersten Volumens beträgt, in einem Strahl auf die Oberfläche des Ausgangsstoffes gespritzt, wodurch eine Aufwirbelung und intensive Vermischung der Flüssigkeiten erfolgt. Danach kann der grösste Teil, beispielsweise 99 % des Gemisches aus dem Potenziergefäss entfernt werden. Damit nach dem Einspritzvorgang das Gemisch von den Wänden des Potenziergefässes hinunter fliessen und sich im unteren Bereich des Potenziergefässes sammeln kann, öffnet die Steuereinrichtung das genannte Ventil erst nach einer einstellbaren Pause von beispielsweise 0.5 Sekunden. Das abgesaugte Gemisch wird gesammelt und/oder einer Abwasserleitung zugeleitet. Mit der in der Mulde 4 verbliebenen Menge des Gemisches, die dem ersten Volumen entspricht, werden nun die Schritte des Einspritzens und Absaugens wiederholt, bis die gewünschte Verdünnung erreicht ist. Die Dauer eines Potenzierungsschritts beträgt beispielsweise ca. 3 bis 4 Sekunden. Damit würde die Herstellung einer CM - Potenz (= 100'000) ausgehend von C 6 rund 4.5 Tage dauern. Die Steuereinrichtung ist beispielsweise so programmiert, dass das Verfahren zwei Potenzierschritte vor der errechneten Endpotenz angehalten wird, damit beispielsweise eine haltbare Ethanol-Endpotenz von Hand hergestellt werden kann. Das automatische Anhalten durch die Steuereinrichtung wird beispielsweise optisch und/oder akustisch angezeigt.

Bevor mit der Vorrichtung ein weiteres Produkt verarbeitet wird, werden die der Einspritzdüse vorgeschalteten Teile wie Düsenmutter und Einspitzklotz autoklaviert. Alle übrigen produkteberührenden Teile wie Einspritzdüse, Potenziergefäss und Schläuche werden nach Gebrauch verworfen und durch neue ersetzt. Dies neuen Teile werden vor dem Gebrauch in der Vorrichtung mit Ethanol 73% gereinigt.

Die Ausführungsbeispiele zeigen mögliche Ausführungsvarianten der Vorrichtung, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Der Ordnung halber sei abschliessend darauf hingewiesen, dass zum besseren Verständnis des Aufbaus der Vorrichtung diese bzw. deren Bestandteile teilweise unmassstäblich und/oder vergrössert und/oder verkleinert dargestellt wurden.

### Bezugszeichenaufstellung

- 1: Potenziergefäss
- 2: Einspritzvorrichtung
- 3: Abfluss
- 4: Mulde
- 5: Öffnung

## Patentansprüche

1. Verfahren zum Potenzieren von Flüssigkeiten, bei dem ein erstes Volumen einer zu verdünnenden Flüssigkeit in ein Potenziergefäss gegeben wird, ein zweites Volumen einer Verdünnerflüssigkeit in das Potenziergefäss eingespritzt wird und danach ein Teil der gebildeten Mischung aus dem Potenziergefäss entfernt wird, derart, dass ein erstes Volumen der Mischung im Potenziergefäss zurückbleibt, wobei das Potenziergefäss während des gesamten Verfahrens unbeweglich gehalten wird, **dadurch gekennzeichnet, dass** die Schritte des Zuführens von Verdünnerflüssigkeit und des Entfernens der Mischung so oft wiederholt werden, bis die im Potenziergefäss zurückbleibende Mischung die gewünschte Verdünnung aufweist und dass zwischen dem Einspritzen der Verdünnerflüssigkeit und dem Entfernen des Teils der Mischung eine Pause eingehalten wird.

2. Verfahren nach Anspruch 1, **dadurch gekennzeichnet, dass** das Einspritzen in Form eines auf die Oberfläche der im Potenziergefäss zurückbleibenden Mischung gerichteten Strahls erfolgt.

3. Verfahren nach einem der vorangehenden Ansprüche, **dadurch gekennzeichnet, dass** das Entfernen des Teils der Mischung durch eine Druckdifferenz zwischen dem Innenraum des Potenziergefässes und einer Abflussleitung für den Teil der Mischung erfolgt.

4. Vorrichtung zum Potenzieren von Flüssigkeiten, mit einem Potenziergefäss (1), einer Einspritzvorrichtung (2) für eine Verdünnerflüssigkeit und einem Abfluss (3) für eine im Potenziergefäss gebildete Mischung, wobei das Potenziergefäss (1) so ausgebildet und/oder der Abfluss (3) so angeordnet ist, dass bei unbeweglich gehaltenem Potenziergefäss (1) nur ein Teil der im Potenziergefäss gebildeten Mischung durch den Abfluss (3) entfernt werden kann und eine Restmenge der Mischung im Potenziergefäss (1) verbleibt, **dadurch gekennzeichnet, dass** der Abfluss (3) im Bereich der im Betrieb tiefsten Stelle des Potenziergefässes (1) angeordnet ist und dass die Einspritzvorrichtung (2) bis in den Bereich der im Betrieb tiefsten Stelle des Potenziergefässes (1) ragt.

5. Vorrichtung nach Anspruch 4, **dadurch gekennzeichnet, dass** sich der Abfluss (3) im Potenziergefäss (1) an der im Betrieb tiefsten Stelle befindet und dieser Stelle benachbart im Potenziergefäss (1) eine Mulde (4) ausgebildet ist, in der sich die Restmenge des Gemisches sammelt.

6. Vorrichtung nach Anspruch 5, **dadurch gekennzeichnet, dass** das Potenziergefäss in etwa die Form einer Birne hat und im oberen, schmalen Bereich einen Hals mit einer die Einspritzvorrichtung (2) aufnehmenden Öffnung (5) und im unteren, breiten Bereich den Abfluss (3) und die Mulde (4) aufweist.

7. Vorrichtung nach Anspruch 4, **dadurch gekennzeichnet, dass** der Abfluss (3) als ein den Boden des Potenziergefässes (1) durchdringendes Rohr ausgebildet ist, das auf der Innenseite des Potenziergefässes (1) über die Innenwand vorsteht, so dass ein die Restmenge aufnehmender Raum gebildet ist.

8. Vorrichtung nach Anspruch 4, **dadurch gekennzeichnet, dass** der Abfluss (3) als ein im Potenziergefäss (1) im Wesentlichen nach unten gerichtetes Saugrohr ausgebildet ist, dessen freies Ende in einem Abstand vom tiefsten Punkt des Potenziergefässes angeordnet ist, so dass unter dem freien Ende des Saugrohrs ein die Restmenge aufnehmender Raum gebildet ist.

9. Vorrichtung nach einem der Ansprüche 4 bis 8, **dadurch gekennzeichnet, dass** die Einspritzvorrichtung als Rohr oder Düse ausgebildet und so angeordnet ist, dass mindestens ein aus der Einspritzvorrichtung (2) austretender Flüssigkeitsstrahl auf die Oberfläche der Restmenge trifft.

## Claims

1. Method for potentising liquids in which a first volume of a liquid to be diluted is introduced in a potentisation vessel, a second volume of a diluting liquid is injected into the potentisation vessel, and subsequently a part of the resulting mixture is removed from the potentisation vessel such that a first volume of the mixture remains in the potentisation vessel, the potentisation vessel being immobilised during the entire process, **characterised in that** the steps of introducing diluting liquid and of removing the mixture are repeated until the mixture remaining in the potentisation vessel has the desired dilution, and **in that** between the injection of the diluting liquid and the removal of the part of the mixture a pause is made.

2. Method according to claim 1, **characterised in that** the injection is accomplished in the form of a jet directed onto the surface of the mixture remaining in the potentisation vessel.

3. Method according to one of the preceding claims, **characterised in that** the removal of the part of the mixture is achieved by a pressure difference between the interior of the potentisation vessel and a drain line for the part of the mixture.

4. Device for potentising liquids, comprising a potentisation vessel (1), an injection device (2) for a diluting liquid, and a drain (3) for a mixture formed in the
potentisation vessel, the potentisation vessel (1) being configured and/or the drain (3) arranged such that while the potentisation vessel (1) is immobilised, only a part of the mixture formed in the potentisation vessel can be removed via the drain (3) and a remaining quantity of the mixture remains in the potentisation vessel (1), **characterised in that** the drain (3) is arranged in the area of the lowest point during the operation of the potentisation vessel (1), and **in that** the injection device (2) extends into the area of the lowest point during the operation of the potentisation vessel (1).

5. Device according to claim 4, **characterised in that** the drain (3) is located in the potentisation vessel (1) at the lowest point during its operation, and adjacent to this point a depression (4) is formed in the potentisation vessel (1) in which the remaining quantity of the mixture collects.

6. Device according to claim 5, **characterised in that** the potentisation vessel is approximately pear-shaped and its upper, narrow portion has a neck with an opening (5) for receiving the injection device (2) and its lower, larger portion comprises the drain (3) and the depression (4).

7. Device according to claim 4, **characterised in that** the drain (3) is in the form of a tube passing through the bottom of the potentisation vessel (1) that projects over the inner wall on the inside of the potentisation vessel (1) so that a space receiving the remaining quantity is formed.

8. Device according to claim 4, **characterised in that** the drain (3) is in the form of a suction tube that is directed essentially downwards in the potentisation vessel (1) and whose free end is located at a distance from the lowest point of the potentisation vessel so that a space receiving the remaining quantity is formed under the free end of the suction tube.

9. Device according to any one of claims 4 to 8, **characterised in that** the injection device is in the form of a tube or a nozzle and is so arranged that at least a liquid jet discharged from the injection device (2) impinges on the surface of the remaining quantity.

## Revendications

1. Procédé de dynamisation de liquides dans lequel un premier volume d'un liquide à diluer est introduit dans un récipient de dynamisation, un deuxième volume d'un liquide diluant est injecté dans le récipient de dynamisation et ensuite une partie du mélange résultant est enlevée du récipient de dynamisation de telle manière qu'un premier volume du mélange demeure dans le récipient de dynamisation, le récipient de dynamisation étant immobilisé pendant l'ensemble du procédé, **caractérisé en ce que** les étapes consistant à amener du liquide diluant et à enlever le mélange sont répétées jusqu'à ce que le mélange demeurant dans le récipient de dynamisation présente la dilution souhaitée, et **en ce qu'**entre l'injection du liquide diluant et l'enlèvement de ladite partie du mélange est intercalée une pause.

2. Procédé selon la revendication 1, **caractérisé en ce que** l'injection est effectuée sous la forme d'un jet dirigé sur la surface du mélange demeurant dans le récipient de dynamisation.

3. Procédé selon l'une des revendications précédentes, **caractérisé en ce que** l'enlèvement de ladite partie du mélange est accompli par une différence de pression entre l'intérieur du récipient de dynamisation et une conduite d'écoulement pour ladite partie du mélange.

4. Dispositif de dynamisation de liquides, comprenant un récipient de dynamisation (1), un dispositif d'injection (2) d'un liquide diluant et un écoulement (3) pour un mélange
formé dans le récipient de dynamisation, le récipient de dynamisation (1) étant conformé et/ou l'écoulement (3) agencé de telle manière que lorsque le récipient de dynamisation (1) est immobilisé, une partie seulement du mélange formé dans le récipient de dynamisation peut être enlevée par l'écoulement (3) et une quantité restante du mélange demeure dans le récipient de dynamisation (1), **caractérisé en ce que** l'écoulement (3) est agencé dans la zone du point le plus bas en cours de fonctionnement du récipient de dynamisation (1), et que le dispositif d'injection (2) s'étend jusque dans la zone du point le plus bas en cours de fonctionnement du récipient de dynamisation (1) .

5. Dispositif selon la revendication 4, **caractérisé en ce que** l'écoulement (3) se trouve dans le récipient de dynamisation (1) au point le plus bas en cours de fonctionnement de celui-ci et à proximité de ce point est formé dans le récipient de dynamisation (1) une cavité (4) où s'accumule ladite quantité restante du mélange.

6. Dispositif selon la revendication 5, **caractérisé en ce que** le récipient de dynamisation présente la forme d'une poire approximativement et comprend dans sa partie supérieure étroite un cou avec une ouverture (5) recevant le dispositif d'injection (2) et dans sa partie inférieure plus large ledit écoulement (3) et ladite cavité (4).

7. Dispositif selon la revendication 4, **caractérisé en ce que** l'écoulement (3) est réalisé sous la forme d'un tube passant par le fond du récipient de dynamisation (1) et qui dépasse de la paroi intérieure à l'intérieur du récipient de dynamisation (1) de telle manière qu'un espace recevant ladite quantité restante est formé.

8. Dispositif selon la revendication 4, **caractérisé en ce que** l'écoulement (3) est réalisé sous la forme d'un tube d'aspiration essentiellement dirigé vers le bas dans le récipient de dynamisation (1) et dont l'extrémité libre est agencée à un écart du point le plus bas du récipient de dynamisation de telle manière que sous l'extrémité libre du tube d'aspiration est formé un espace recevant ladite quantité restante.

9. Dispositif selon l'une quelconque des revendications 4 à 8, **caractérisé en ce que** le dispositif d'injection est réalisé sous la forme d'un tube ou d'une buse et est agencé de telle manière qu'au moins un jet de liquide émanant du dispositif d'injection (2) tombe sur la surface de ladite quantité restante.
